# EUROPÄISCHE PATENTSCHRIFT

(11) **EP 1 911 498 B1**
(45) Veröffentlichungstag und Bekanntmachung des Hinweises auf die Patenterteilung: **21.01.2009**
(21) Anmeldenummer: 06122142.0
(22) Anmeldetag: 11.10.2006
(51) Int. Cl.: A62C 39/00

(54) **Mehrstufiges Inertisierungsverfahren zur Brandverhütung und Brandlöschung in geschlossenen Räumen**
Multi-stage inerting method for preventing and extinguishing fires is enclosed spaces
Procédé d'inertisation à plusieurs étapes pour la prevention et l'extinction des incendies dans des locaux fermes

(43) Veröffentlichungstag der Anmeldung: 16.04.2008
(73) Patentinhaber: Amrona AG, 6302 Zug (CH)
(72) Erfinder:
(74) Vertreter: Rupprecht, Kay

(56) Entgegenhaltungen:
- EP-A- 1 550 481
- EP-A- 1 550 482
- DE-A1- 19 811 851

## Beschreibung

Die vorliegende Erfindung betrifft ein Inertisierungsverfahren zur Minderung des Risikos und zum Löschen von Bränden in einem Schutzraum, wobei der Sauerstoffgehalt in dem Schutzraum zunächst auf ein bestimmtes Grundinertisierungsniveau abgesenkt wird, und wobei dann der Sauerstoffgehalt in dem Schutzraum auf dem Grundinertisierungsniveau kontinuierlich gehalten wird.

Ein solches Inertisierungsverfahren ist dem Grunde nach aus dem Stand der Technik bekannt. Beispielsweise ist in der deutschen Patentschrift DE 198 11 851 C2 ein Inertisierungsverfahren zur Minderung des Risikos und zum Löschen von Bränden in geschlossenen Räumen sowie eine Vorrichtung zur Durchführung des Verfahrens beschrieben. Bei diesem Stand der Technik ist vorgesehen, den Sauerstoffgehalt in einem umschlossenen Raum (nachfolgend "Schutzraum" genannt) auf ein bestimmtes Grundinertisierungsniveau abzusenken, und im Falle eines Brandes den Sauerstoffgehalt rasch auf ein bestimmtes Vollinertisierungsniveau weiter abzusenken, um somit eine effektive Löschung eines Brandes bei möglichst geringer Lagerkapazität für Inertgasflaschen zu ermöglichen.

Diesem Inertisierungsverfahren liegt die Kenntnis zugrunde, dass in geschlossenen Räumen, die nur gelegentlich von Mensch oder Tier betreten werden und deren Einrichtungen sensibel auf Wassereinwirkung reagieren, der Brandgefahr dadurch begegnet werden kann, dass die Sauerstoffkonzentration in dem betroffenen Bereich auf einen Wert von im Mittel etwa 12 Vol-% abgesenkt wird. Bei dieser Sauerstoffkonzentration können die meisten brennbaren Materialien nicht mehr brennen. Haupteinsatzgebiet sind EDV-Bereiche, elektrische Schalt- und Verteilerräume, umschlossene Einrichtungen sowie Lagerbereiche mit hochwertigen Wirtschaftsgütern. Die bei diesem Verfahren resultierende Löschwirkung beruht auf dem Prinzip der Sauerstoffverdrängung. Die normale Umgebungsluft besteht bekanntlich zu 21 Vol.-% aus Sauerstoff, zu 78 Vol.-% aus Stickstoff und zu 1 Vol.-% aus sonstigen Gasen. Zum Löschen wird durch Einleiten von Stickstoff die Stickstoffkonzentration in dem betreffenden Raum weiter erhöht und damit der Sauerstoffanteil verringert. Es ist bekannt, dass eine Löschwirkung einsetzt, wenn der Sauerstoffanteil unter 15 Vol.-% absinkt. Abhängig von den in dem Schutzraum vorhandenen brennbaren Materialien kann ein weiteres Absenken des Sauerstoffanteils auf die genannten 12 Vol.-% erforderlich sein.

Unter dem hierin verwendeten Begriff "Grundinertisierungsniveau" ist ein im Vergleich zum Sauerstoffgehalt der normalen Umgebungsluft reduzierter Sauerstoffgehalt zu verstehen, wobei allerdings dieser reduzierte Sauerstoffgehalt noch keinerlei Gefährdung von Personen oder Tieren bedeutet, so dass diese den Schutzraum noch problemlos betreten können. Das Grundinertisierungsniveau entspricht beispielsweise einem Sauerstoffgehalt in dem Schutzraum von 15 Vol.-%, 16 Vol.-% oder 17 Vol.-%.

Hingegen ist unter dem Begriff "Vollinertisierungsniveau" ein im Vergleich zum Sauerstoffgehalt des Grundinertisierungsniveaus weiter reduzierter Sauerstoffgehalt zu verstehen, bei welchem die Entflammbarkeit der meisten Materialien bereits soweit herabgesetzt ist, dass sich diese nicht mehr entzünden können. Abhängig von der in dem betroffenen Schutzraum vorhandenen Brandlast liegt das Vollinertisierungsniveau in der Regel bei 11 Vol.-% oder 12 Vol.-% Sauerstoffkonzentration.

Bei der aus der DE 198 11 851 C2 bekannten "Inertgaslöschtechnik", wie das Fluten eines brandgefährdeten oder in Brand befindlichen Raumes durch Sauerstoff verdrängende Gase, wie Kohlendioxid, Stickstoff, Edelgase und Gemische daraus, genannt wird, wird der Sauerstoffgehalt in dem Schutzraum zunächst auf ein bestimmtes Grundinertisierungsniveau von beispielsweise 16 Vol.-% abgesenkt, und im Falle eines Brandes auf ein bestimmtes Vollinertisierungsniveau weiter auf beispielsweise 12 Vol.-% oder darunter abgesenkt. Durch dieses zweistufige Inertgasverfahren, bei welchem zur Minderung des Risikos von Bränden zunächst das Grundinertisierungsniveau eingestellt wird, und bei welchem im Bedarfsfall durch weiteres Einleiten von Inertgas zur Löschung eines Brandes soviel Stickstoff zugeführt wird, bis das Vollinertisierungsniveau eingestellt ist, wird erreicht, dass die Anzahl der im Brandfall benötigten Behälter für die sauerstoffverdrängenden Inertgase möglichst klein gehalten werden kann. Insbesondere entfällt bei diesem aus dem Stand der Technik bekannten Inertisierungsverfahren die Notwendigkeit, eine relativ große Lagerkapazität für Inertgasflaschen bereitzustellen, um im Brandfall ein Vollinertisierungsniveau in dem Schutzraum einstellen zu können.

Allerdings hat sich bei der praktischen Anwendung dieses bekannten Verfahrens als problematisch erwiesen, dass bei dem Inertisierungsverfahren im Falle eines Brandes, das heißt dann, wenn in der Atmosphäre des Schutzraumes eine Brandkenngröße nachgewiesen wird, in dem Schutzraum der Sauerstoffgehalt sehr rasch auf das bestimmte Vollinertisierungsniveau abgesenkt werden muss. Dies erfolgt dadurch, dass im Brandfall das notwendige Gasvolumen innerhalb einer sehr kurzen Zeit in den Schutzraum eingeleitet wird, um in effektiver Weise zur Löschung des Brandes beitragen zu können. Zwar wurde bei dem bekannten und vorstehend beschriebenen Verfahren das Problem der Lagerung der zum Einstellen des Vollinertisierungsniveaus notwendigen Inertgasflaschen weitestgehend gelöst, allerdings hat es sich als problematisch erwiesen, dass beim Einstellen des Vollinertisierungsniveaus innerhalb kürzester Zeit ein (wenn auch reduziertes) Gasvolumen des Inertgases in den Schutzraum eingeleitet werden muss, was häufig im Hinblick auf die notwendige Druckentlastung des Schutzraumes nicht durchführbar ist. Selbst das Einströmen des reduzierten Gasvolumens zur Herstellung des Vollinertisierungsniveaus erweist sich insbesondere bei Schutzräumen, in denen keine bauliche Entlastung vorgesehen ist, als problematisch.

Des weiteren ist bei dem vorstehend beschriebenen Stand der Technik vorgesehen, dass im Falle eines Brandes die Sauerstoffkonzentration in dem Schutzraum unabhängig von der Größe des Brandes bzw. der Art des Brandes durch Freigabe der gesamten bevorrateten Löschmittelmenge auf das Vollinertisierungsniveau abgesenkt wird. Insbesondere ist bei dem Stand der Technik keine Differenzierung dahingehend vorgesehen, in welchem Stadium sich der Brand bereits befindet. So erfolgt die Einstellung des Vollinertisierungsniveaus unabhängig von der Frage, ob beispielsweise ein tiefsitzender Glutbrand oder nur ein Schwellbrand vorliegt, oder welche Materialien in dem Schutzraum Feuer gefangen haben. Wenn sich in dem Schutzraum beispielsweise nur Feststoffe entzündet haben, würde eine Vollinertisierung des Schutzraumes zur Brandbekämpfung auf etwa 14 Vol.-% Sauerstoff ausreichen, um eine Entzündung des Feststoffes wirkungsvoll zu verhindern, da die Entzündungsgrenze bei Feststoffen bei etwa 15 Vol.-% Sauerstoff liegt. Wenn andererseits brennbare Flüssigkeiten in dem Schutzraum Feuer gefangen haben, die bekannterweise eine Entzündungsgrenze unter 15 Vol.-% aufweisen, so muss die Vollinertisierung zur Bekämpfung des Brandes auf die genannten 12 Vol.-% Sauerstoff oder geringer durchgeführt werden.

Bei dem bekannten Verfahren erfolgt allerdings - unabhängig von der Entzündungsgrenze des in dem Schutzraum brennenden Materials - grundsätzlich eine Vollinertisierung auf beispielsweise die genannten 11 Vol.-% Sauerstoff, so dass unter Umständen wesentlich mehr Inertgas dem Schutzraum zugeführt wird, als es zur Bekämpfung des Brandes notwendig wäre.

Ausgehend von dieser Problemstellung liegt nun der vorliegenden Erfindung die Aufgabe zugrunde, das aus der DE 198 11 851 C2 bekannte und vorstehend beschriebene Inertisierungsverfahren zur Minderung des Risikos und zum Löschen von Bränden in Schutzräumen derart weiterzuentwickeln, um zu erreichen, dass zur Anwendung des Verfahrens in dem Schutzraum überhaupt keine speziell vorgesehene Druckentlastung mehr erforderlich sein muss, und um gleichzeitig zu erreichen, dass im Falles eines Brandes die Menge des zusätzlich eingeleiteten und zur Brandbekämpfung verwendeten Inertgases in Abhängigkeit von dem Ausmaß des Brandes folgen kann, um somit Inertgas einsparen zu können und die Durchführung des Inertisierungsverfahrens kostengünstiger zu gestalten.

Diese Aufgabe wird bei dem eingangs genannten Inertisierungsverfahren dadurch gelöst, dass im Schutzraum kontinuierlich oder zu vorgegebenen Zeiten oder in Abhängigkeit von bestimmten vorgegebenen Ereignissen zumindest eine Brandkenngröße gemessen wird, um zu ermitteln, ob oder ob nicht in dem Schutzraum ein Brand vorliegt, und dass im Falle eines Brandes in dem Schutzraum der Sauerstoffgehalt von dem Grundinertisierungsniveau zunächst auf ein erstes Absenkungsniveau weiter abgesenkt wird, der Sauerstoffgehalt für eine erste vorgegebene Zeit auf diesem ersten Absenkungsniveau kontinuierlich gehalten wird, und dass in einem Fall, wenn der Brand nach Ablauf der ersten vorgegebenen Zeit noch nicht erloschen ist, der Sauerstoffgehalt von dem ersten Absenkungsniveau weiter auf das Vollinertisierungsniveau abgesenkt wird.

Die Vorteile des erfindungsgemäßen Verfahrens liegen insbesondere darin, dass - zusätzlich zu dem bereits aus dem Stand der Technik bekannten Vorteil der geringeren Lagerkapazität für Inertgasflaschen - im Brandfall zunächst ein geringeres Gasvolumen in den Schutzraum eingeleitet wird, so dass in dem Schutzraum keine bauliche Druckentlastung mehr vorgesehen sein muss. Somit kann auf Druckentlastungsöffnungen in dem Schutzraum gänzlich verzichtet werden. Anders ausgedrückt bedeutet dies, dass mit der erfindungsgemäßen Lösung das Inertisierungsverfahren zur Brandbekämpfung nahezu bei jeder Räumlichkeit angewandt werden kann, insbesondere ohne dass in diesen Räumlichkeiten spezielle Druckentlastungsöffnungen vorgesehen sein müssen.

Das erste Absenkungsniveau ist dabei derart gewählt, dass es zwischen dem Grundinertisierungsniveau, bei welchem zur Minimierung des Risikos einer Brandentstehung in dem Schutzraum der Sauerstoffgehalt in dem Schutzraum im Vergleich zum Sauerstoffgehalt der normalen Atmosphäre bereits reduziert ist, und dem Vollinertisierungsniveau liegt, bei welchem die Entflammbarkeit der in dem Schutzraum vorhandenen Materialien soweit herabgesetzt ist, dass sich diese nicht mehr entzünden können.

Hierbei sei darauf hingewiesen, dass das Grundinertisierungsniveau, welches im Schutzraum vorab, das heißt vor der Detektion eines Brandes, eingestellt wird, einer beliebigen, im Vergleich zur Sauerstoffkonzentration der normalen Atmosphäre reduzierten Sauerstoffkonzentration entsprechen kann, bei welcher eine freie Begehbarkeit des Schutzraumes noch gegeben ist. Dieses Grundinertisierungsniveau kann selbstverständlich auch eine Sauerstoffkonzentration entsprechen, die verschieden von den eingangs beschriebenen 15 Vol.-% ist. Denkbar wäre beispielsweise als Grundinertisierungsniveau eine Sauerstoffkonzentration in dem Schutzraum von 17 Vol.-% einzustellen, wenn dies im Einzelfall erforderlich ist.

Da aber aus medizinischer Sicht unter Einhaltung besonderer Anweisungen der Aufenthalt in Bereichen mit sauerstoffreduzierter Umgebungsatmosphäre (bei ca. 1 bar absolutem Umgebungsdruck) bis zu einer Sauerstoffkonzentration von 13 Vol.-% unbedenklich ist, wäre es selbstverständlich auch denkbar, bei der Realisierung des erfindungsgemäßen Inertisierungsverfahrens ein Grundinertisierungsniveau von beispielsweise 14 Vol.-% oder 13,5 Vol.-% einzustellen.

Wesentlich ist, dass bei dem erfindungsgemäßen Inertisierungsverfahren nach dem Absenken des Sauerstoffgehaltes auf das bestimmte Grundinertisierungsniveau auch der Sauerstoffgehalt auf diesem Grundinertisierungsniveau kontinuierlich gehalten wird. Dies erfolgt beispielsweise durch regelmäßiges oder kontinuierliches Messen des Sauerstoffgehaltes in dem Schutzraum und durch geregeltes Einleiten von Inertgas in den Schutzraum, um den Sauerstoffgehalt auf dem Grundinertisierungsniveau zu halten. Selbstverständlich ist hierbei aber auch denkbar, dass zusätzlich zu dem geregelten Einleiten von Inertgas zur Haltung des Grundinertisierungsniveaus auch Frischluft in den Schutzraum in geregelter Weise eingeleitet wird, um beispielsweise zu verhindern, dass der Sauerstoffgehalt aufgrund eines Einleitens einer zu großen Menge von Inertgas unter das Grundinertisierungsniveau fällt.

Der Fachmann erkennt dabei, dass unter dem hierin verwendeten Begriff "Halten des Sauerstoffgehalts auf einem bestimmten Inertisierungsniveau" das Halten des Sauerstoffgehaltes auf dem Inertisierungsniveau mit einem gewissen Regelbereich zu verstehen ist, wobei der Regelbereich vorzugsweise in Abhängigkeit von der Art des Schutzraumes (beispielsweise in Abhängigkeit von einer für den Schutzraum geltenden Luftwechselrate oder in Abhängigkeit von den in dem Schutzraum gelagerten Materialien) und/oder in Abhängigkeit von dem Typ der zum Einsatz kommenden Inertisierungsanlage gewählt sein kann, mit welcher das erfindungsgemäße Verfahren ausgeführt wird. In typischer Weise liegt ein derartiger Regelbereich bei 0,1 bis 0,4 Vol.-%. Selbstverständlich sind aber auch andere Regelbereichsgrößen denkbar.

Zusätzlich zu der oben genannten kontinuierlichen bzw. regelmäßigen Messung des Sauerstoffgehaltes kann allerdings auch das Halten des Sauerstoffgehaltes auf dem bestimmten Inertisierungsniveau in Abhängigkeit einer zuvor durchgeführten Berechnung erfolgen, wobei in dieser Berechnung bestimmte Auslegungsparameter des Schutzraumes einfließen, wie etwa beispielsweise die für den Schutzraum geltende Luftwechselrate, insbesondere der n50-Wert des Schutzraumes, und/oder die Druckdifferenz zwischen dem Schutzraum und der Umgebung.

Hinsichtlich des Vollinertisierungsniveaus, welches bei dem erfindungsgemäßen Inertisierungsverfahren dann eingestellt wird, wenn der Brand nach Ablauf der ersten vorgegebenen Zeit noch nicht erloschen ist, sei angemerkt, dass dieses Vollinertisierungsniveau einem Sauerstoffgehalt entspricht, bei welchem ein Brand in dem Schutzraum wirksam durch Sauerstoffverdrängung zum Erlöschen gebracht werden kann. Das Vollinertisierungsniveau ist dabei vorab in Abhängigkeit der Brandlast des Schutzraumes gewählt und entspricht beispielsweise einem Sauerstoffgehalt von 11 oder 12 Vol.-% oder darunter. Insbesondere für Schutzräume, in denen leicht entzündliche flüssige Materialien gelagert sind, ist für das schutzraumspezifische Vollinertisierungsniveau unter Umständen eine noch geringere Sauerstoffkonzentration zu wählen.

Das erfindungsgemäße Verfahren zeichnet sich dadurch aus, dass im Falle eines Brandes der Sauerstoffgehalt in dem Schutzraum von dem vorab eingestellten Grundinertisierungsniveau auf das erste Absenkungsniveau abgesenkt wird. Die Absenkung auf das erste Absenkungsniveau erfolgt beispielsweise in Abhängigkeit eines entsprechenden Signals von einer Branderkennungsvorrichtung zum Detektieren einer Brandkenngröße in der Raumluft des Schutzraumes.

Unter dem Begriff "Brandkenngröße" werden physikalische Größen verstanden, die in der Umgebungsluft eines Entstehungsbrandes messbaren Veränderungen unterliegen, z.B. die Umgebungstemperatur, der Feststoff- oder Flüssigkeits- oder Gasanteil in der Umgebungsluft (Bildung von Rauch in Form von Partikeln oder Aerosolen oder Dampf) oder die Umgebungsstrahlung. Beispielsweise können bei dem erfindungsgemäßen Inertisierungsverfahren, insbesondere nach der Absenkung des Sauerstoffgehaltes auf das Grundinertisierungsniveau, mittels eines aspirativen Branderkennungssystems der Raumluft in dem zu überwachenden Schutzraum ständig repräsentative Luftproben entnommen und einem Detektor für Brandkenngrößen zugefügt werden, der im Brandfall ein entsprechendes Signal an eine das Inertisierungsverfahren steuernde Steuerung zum Einstellen des ersten Absenkungsniveaus abgibt. Hierbei handelt es sich um eine verfahrenstechnische Umsetzung der Verbindung einer bekannten aspirativen Branderkennungsvorrichtung mit der Inertgaslöschtechnik, welche auf dem erfindungsgemäßen Inertisierungsverfahren beruht.

Unter einer aspirativen Branderkennungsvorrichtung ist dabei eine Branderkennungsvorrichtung zu verstehen, die beispielsweise über ein Rohrleitungs- oder Kanalsystem an einer Vielzahl von Stellen innerhalb des Schutzraumes eine repräsentative Teilmenge der Raumluft des zu überwachenden Schutzraumes ansaugt und diese Teilmenge dann einer Messkammer mit dem Detektor zum Erfassen einer Brandkenngröße zuleitet. Insbesondere wäre es denkbar, dass dieser Detektor zum Erfassen einer Brandkenngröße derart ausgelegt ist, ein Signal auszugeben, welches auch eine quantitative Aussage hinsichtlich der in der angesaugten Teilmenge der Raumluft vorhandenen Brandkenngrößen ermöglicht. Damit wäre es möglich, den zeitlichen Verlauf des Brandes bzw. den zeitlichen Verlauf der Entwicklung des Brandes zu erfassen, um somit die Wirksamkeit des Einstellens und des Haltens der unterschiedlichen Inertisierungsniveaus im Schutzraum zu bestimmen. Insbesondere wäre es möglich, somit eine Aussage darüber zu erhalten, welche erforderliche Menge Inertgas noch dem Schutzraum zur Brandlöschung zugeführt werden muss.

Nach dem Absenken des Sauerstoffgehaltes von dem Grundinertisierungsniveau auf das erste Absenkungsniveau wird der Sauerstoffgehalt auf diesem ersten Absenkungsniveau kontinuierlich für eine erste vorgegebene Zeit gehalten. Diese erste vorgegebene Zeit ist in vorteilhafter Weise in Abhängigkeit von dem Schutzraum, in Abhängigkeit von der in dem Schutzraum gelagerten Brandlast und/oder in Abhängigkeit von anderen Parametern gewählt und beträgt beispielsweise 10 Minuten. Insbesondere sollte sich bei der ersten vorgegebenen Zeit um ein Zeitintervall handeln, welches lang genug ist, um mit hinreichender Genauigkeit eine Aussage dahingehend treffen zu können, ob das Absenken des Sauerstoffgehaltes von dem Grundinertisierungsniveaus auf das erste Absenkungsniveau zur vollständigen Brandlöschung im Schutzraum geführt hat. Andererseits sollte die erste vorgegebene Zeit ein Zeitintervall sein, welches hinreichend kurz ist, um zu verhindern, dass durch das verzögerte Einstellen des Vollinertisierungsniveaus in dem Schutzraum durch den dort ausgebrochenen Brand größerer Schaden angerichtet wird.

Ob oder ob nicht der Brand nach Ablauf der ersten vorgegebenen Zeit in dem Schutzraum erloschen ist, kann beispielsweise durch eine vorzugsweise quantitative Messung von zumindest einer Brandkenngröße in einer aktiv angesaugten repräsentativen Teilmenge der Raumluft bestimmt werden. Selbstverständlich sind aber auch andere Verfahren denkbar, mit denen bestimmt werden kann, ob der Brand nach Ablauf der ersten vorgegebenen Zeit in dem Schutzraum bereits erloschen ist.

Vorteilhafte Weiterentwicklungen des erfindungsgemäßen Verfahrens sind in den Unteransprüchen angegeben.

So ist bei einer besonders bevorzugten Realisierung des erfindungsgemäßen Inertisierungsverfahrens vorgesehen, dass der Sauerstoffgehalt in dem Schutzraum von dem ersten Absenkungsniveau zunächst auf ein von dem Vollinertisierungsniveau verschiedenes, zweites Absenkungsniveau weiter abgesenkt und auf diesem zweiten Absenkungsniveau kontinuierlich für eine zweite vorgegebene Zeit gehalten wird, wenn der Brand nach Ablauf der ersten vorgegebenen Zeit noch nicht erloschen ist, wobei anschließend, wenn der Brand nach Ablauf der zweiten vorgegebenen Zeit immer noch nicht erloschen ist, der Sauerstoffgehalt von dem zweiten Absenkungsniveau weiter auf das Vollinertisierungsniveau abgesenkt wird.

Das zweite Absenkungsniveau dieser bevorzugten Weiterentwicklung des erfindungsgemäßen Inertisierungsverfahrens liegt in vorteilhafter Weise zwischen dem ersten Absenkungsniveau und dem Vollinertisierungsniveau und ist - wie auch das erste Absenkungsniveau - in Abhängigkeit von dem Schutzraum sowie in Abhängigkeit von der in dem Schutzraum gelagerten Brandlast gewählt. Selbstverständlich ist aber auch denkbar, das erste und/oder das zweite Absenkungsniveau in Abhängigkeit von der technischen Realisierung einer zur Ausführung des erfindungsgemäßen Inertisierungsverfahrens vorgesehenen Inertisierungsanlage zu wählen.

Der Vorteil dieser bevorzugten Weiterentwicklung liegt auf der Hand: durch das Einführen eines weiteren Absenkungsniveaus zwischen dem ersten Absenkungsniveau und dem Vollinertisierungsniveau ist es möglich, das Inertisierungsverfahren noch genauer an den zu überwachenden Schutzraum anzupassen. Insbesondere erfolgt somit in einem Brandfall die Absenkung von dem Grundinertisierungsniveau auf das Vollinertisierungsniveau über zwei Zwischen-Absenkungsniveaus, wodurch das eingangs beschriebene Problem hinsichtlich der notwendigen Druckentlastung in dem Schutzraum noch weiter entschärft ist.

Auch kann, da der Sauerstoffgehalt in dem Schutzraum auf dem zweiten Absenkungsniveau für eine zweite vorgegebene Zeit gehalten wird, die zur endgültigen und wirksamen Löschung des Brandes notwendige Gasmenge noch genauer eingestellt werden. So ist es beispielsweise denkbar, dass der Brand nach Ablauf der ersten vorgegebenen Zeit noch nicht vollständig gelöscht wurde, da in dem Schutzraum Materialien Feuer gefangen haben, deren kritische Entzündungsgrenze noch unterhalb des Sauerstoffgehaltes liegt, welcher dem ersten Absenkungsniveau entspricht. Da der Sauerstoffgehalt, der dem zweiten Absenkungsniveau entspricht, unterhalb des Sauerstoffgehaltes des ersten Absenkungsniveaus liegt, kann durch das Einstellen und Halten des Sauerstoffgehaltes auf das zweite Absenkungsniveau für die zweite vorgegebene Zeit auch ein Brand von Materialien gelöscht werden, deren kritische Entzündungsgrenze zwar unterhalb des ersten Absenkungsniveaus aber oberhalb des zweiten Absenkungsniveaus liegt. Anders ausgedrückt bedeutet dies, dass in solch einem Fall bereits eine wirksame Brandlöschung erzielbar ist, ohne dass der Sauerstoffgehalt in dem Schutzraum auf das Vollinertisierungsniveau abgesenkt werden muss. Hieran ist zu erkennen, dass bei der Wahl des ersten und des zweiten Absenkungsniveaus die in dem zu überwachenden Schutzraum vorhandene Brandlast eine bedeutende Rolle spielen kann.

Im Hinblick auf die zweite vorgegebene Zeit, während welcher der Sauerstoffgehalt in dem Schutzraum auf dem zweiten Absenkungsniveau gehalten wird, gilt im wesentlichen das vorstehend im Zusammenhang mit der ersten vorgegebenen Zeit Gesagte.

Um zu erreichen, dass mit dem erfindungsgemäßen Inertisierungsverfahren ein in dem Schutzraum ausgebrochener Brand effektiv gelöscht werden kann, auch wenn die Reduzierung des Sauerstoffgehaltes von dem Grundinertisierungsniveau auf das Vollinertisierungsniveau über mehrere Absenkungsniveaus erfolgt, ist in einer bevorzugten Weiterentwicklung vorgesehen, dass in dem Schutzraum so lange das Vollinertisierungsniveau kontinuierlich gehalten wird, bis der Brand vollständig erloschen ist. Das Ereignis des vollständigen Erlöschens des Brandes in dem Schutzraum wird in bevorzugter Weise wieder mittels eines entsprechenden Detektors zur Erfassung von Brandkenngrößen erkannt. Auch hier bietet sich wieder eine aspirative Branderkennungsvorrichtung an, wie sie bereits zuvor beschrieben wurde. Selbstverständlich ist im Hinblick auf das Halten des Sauerstoffgehaltes auf dem Vollinertisierungsniveau auch denkbar, dass der Sauerstoffgehalt in dem Schutzraum zeitweilig auch deutlich unterhalb der für das Vollinertisierungsniveau kritischen Sauerstoffkonzentration liegen kann. Die untere Grenze des Regelbereiches, innerhalb welchem der Sauerstoffgehalt beim Halten des Vollinertisierungsniveaus einzuregeln ist, kann einen nach unten hin beliebigen Wert annehmen. Selbstverständlich ist zur Erfassung des Ereignisses der vollständigen Erlöschung des Brandes in dem Schutzraum auch ein anderes Verfahren, beispielsweise ein optisches Verfahren, anwendbar. Auch wäre es denkbar, dass in dem Schutzraum das Vollinertisierungsniveau so lange gehalten wird, bis eine manuelle Freigabe, beispielsweise von bereits eingetroffenen Einsatzkräften, erfolgt.

In einer weiteren bevorzugten Weiterentwicklung des erfindungsgemäßen Inertisierungsverfahren ist vorgesehen, dass nach Ablauf der ersten und/oder der zweiten vorgegebenen Zeit der Sauerstoffgehalt in dem Schutzraum wieder auf das Grundinertisierungsniveau angehoben wird, wenn nach Ablauf der ersten oder der zweiten vorgegebenen Zeit der Brand in dem Schutzraum erloschen ist. Hierbei handelt es sich um eine verfahrenstechnische Weiterentwicklung, mit der erreicht wird, dass in den Schutzraum nur die zur Brandlöschung erforderliche Gasmenge zugeführt wird, wobei insbesondere das Inertisierungsniveau stufenweise herabgesetzt wird, bis der Brand erloschen ist, und wobei nach dem Erlöschen des Brandes eine weitere Reduzierung des Sauerstoffgehaltes, beispielsweise auf das zweite Absenkungsniveau oder auf das Vollinertisierungsniveau nicht mehr erfolgt. Dadurch kann insbesondere Inertgas eingespart werden.

Besonders bevorzugt ist bei der zuletzt genannten Weiterentwicklung des Inertisierungsverfahrens vorgesehen, dass das Anheben des Sauerstoffgehaltes in dem Schutzraum auf das Grundinertisierungsniveau nach Ablauf der ersten oder der zweiten vorgegebenen Zeit in Abhängigkeit von einer weiteren, vorzugsweise manuellen Freigabe erfolgt. Da diese weitere Freigabe insbesondere unabhängig von der das erfindungsgemäße Inertisierungsverfahren ausführenden Inertisierungsanlage erfolgen kann, liegt bei dieser bevorzugten Realisierung eine erhöhte Sicherheit im Hinblick auf Systemstörungen oder Fehlern vor. Selbstverständlich kann die weitere Freigabe auch automatisch auf der Basis einer unabhängigen Vorrichtung zur Erfassung einer Brandkenngröße in dem Schutzraum erfolgen.

Besonders bevorzugt ist bei dem erfindungsgemäßen Inertisierungsverfahren sowie bei seinen genannten Weiterentwicklungen vorgesehen, dass das erste Absenkungsniveau, welches einem im Vergleich zum Sauerstoffgehalt des Grundinertisierungsniveaus weiter reduzierten Sauerstoffgehalt entspricht, in Abhängigkeit von einem dem Entzündungsgrenzwert der im Schutzraum vorhandenen Brandlasten entsprechenden Sauerstoffgehalt gewählt ist. An dieser Stelle sei darauf hingewiesen, dass die Entzündungsgrenze eines gegebenen Materials etwas höher liegen kann als seine Löschgrenze.

Hierbei wird die Entzündungsgrenze eines Stoffes in bevorzugter Weise mit einem Prüfverfahren der VdS-Schadenverhütung möglichst realitätsnah und reproduzierbar vorab im Versuch ermittelt, wenn bei Materialien oder Gegenständen dieser Wert unbekannt ist. Bei einem derartigen Versuch werden die zu untersuchenden Feststoffe bei 20,9 Vol.-% Sauerstoffgehalt mit einer Zündquelle entzündet. Die hierzu benötigte Zeitspanne wird gemessen. Im folgenden wird dann bei definierten Umgebungsbedingungen der Sauerstoffgehalt im Verlauf mehrerer Versuche abgesenkt, bis die Zündquelle eine doppelt solange Zeitspanne auf das Material einwirken darf, ohne es zu entzünden. Erfasst bzw. eingestellt werden dabei insbesondere die folgenden Größen: Sauerstoffgehalt der Prüfatmosphäre; Temperatur während der Prüfung; Windgeschwindigkeit im Prüfraum; Dauer der Entzündung; Flammentemperatur; und Luftfeuchte im Prüfraum. Bei der Ermittlung eines entsprechenden Wertes für eine Flüssigkeit ist es besonders wichtig, zusätzlich den Luftdruck sowie die Temperatur der Flüssigkeit und der Umgebung zu erfassen und zu berücksichtigen. Zur Ermittlung der Löschgrenze wird dabei das Material bei normaler Luft mit 20,9 Vol.-% Sauerstoffgehalt angezündet. Dann wird die Sauerstoffkonzentration so lange langsam reduziert, bis das Feuer erlischt.

Für elektrische Risiken liegt beispielsweise die Entzündungsgrenze bei 15,9 Vol.-% Sauerstoffgehalt, während die Löschgrenze einem Sauerstoffgehalt von 15,5 Vol.-% entspricht. Selbstverständlich ist zusätzlich oder alternativ hierzu bei der Festlegung des dem ersten Absenkungsniveau entsprechenden Sauerstoffgehalts auch die Berücksichtigung anderer Parameter denkbar.

Hinsichtlich des einem im Vergleich zum Sauerstoffgehalt des ersten Absenkungsniveaus weiter reduzierten Sauerstoffgehalt entsprechenden zweiten Absenkungsniveaus ist in vorteilhafter Weise vorgesehen, dass dieses in Abhängigkeit von einem dem Löschgrenzwert der im Schutzraum vorhandenen Brandlasten entsprechenden Sauerstoffgehalt gewählt ist. Denkbar hierbei ist insbesondere, dass das zweite Absenkungsniveau unterhalb des Sauerstoffgehalts liegt, der dem Löschgrenzwert der im Schutzraum vorhandenen Brandlasten entspricht. Selbstverständlich kann das zweite Absenkungsniveau aber auch unter Berücksichtigung anderer Aspekte vorab festgelegt werden.

Zur technischen Realisierung des erfindungsgemäßen Inertisierungsverfahrens sowie den vorstehend beschriebene bevorzugten Weiterentwicklungen ist vorgesehen, dass im Schutzraum, vorzugsweise kontinuierlich, zumindest eine Brandkenngröße gemessen wird, um zu ermitteln, ob in dem Schutzraum ein Brand vorliegt bzw. ob in dem Schutzraum der Brand bereits erloschen ist. Die Messung der Brandkenngröße muss allerdings nicht kontinuierlich erfolgen, vielmehr ist auch denkbar, dass zu vorgegebenen Zeiten bzw. abhängig von bestimmten vorgegebenen Ereignissen eine derartige Messung erfolgt. Die Messung der Brandkenngröße wird vorzugsweise mittels eines Detektors der Erfassung von Brandkenngrößen durchgeführt, der im Brandfall ein entsprechendes Signal für eine weitere Inertisierung abgibt. Beispielsweise werden der Raumluft in dem zu überwachenden Schutzraum hierzu repräsentative Luftproben entnommen, die dem Detektor für Brandkenngrößen zugeführt werden.

Andererseits wäre es auch denkbar, dass im Schutzraum, vorzugsweise kontinuierlich, mehrere unterschiedliche Brandkenngrößen gemessen werden, um das in dem Schutzraum brennende Brandgut zu ermitteln. Dabei wird die Erkenntnis ausgenutzt, dass jedes Brandgut bei der Verbrennung charakteristische Brandkenngrößen freisetzt. Diese charakteristische Brandkenngrößen können somit dahingehend verwendet werden, Aussagen über die Art des brennenden Brandguts zu treffen, was in einem Brandfall für eine effektive Brandbekämpfung und ggf. für vorzusehende Vorsichtsmaßnahmen wesentliche Vorteile insbesondere im Hinblick auf eine schnelle, effektive und umweltfreundliche Brandbekämpfung liefert.

Besonders bevorzugt ist bei der zuletzt genannten Ausführungsform vorgesehen, dass in Abhängigkeit vom Entzündungs- und/oder Löschgrenzwert des ermittelten Brandgutes das erste und/oder das zweite Absenkungsniveau gewählt werden/wird. Demnach ist es möglich, die zum Einsatz kommende Inertgas-Löschtechnik in optimaler Weise an den Einzelfall und insbesondere an das brennende Brandgut anzupassen, wodurch ermöglicht wird, dass im Falle eines Brandes die Menge des in den Schutzraum zusätzlich einzuleitenden und zur Brandbekämpfung zu verwendenden Inertgases sehr genau an das Ausmaß und die Art des Brandes angepasst werden kann.

Wie bereits angedeutet, ist der Detektor bevorzugt derart ausgelegt, um eine quantitative Aussage hinsichtlich der detektierten Brandkenngrößen zu liefern, um somit den zeitlichen Verlauf des Brandes in dem zu überwachenden Schutzraum überwachen und entsprechende Maßnahmen zum Einstellen der unterschiedlichen Sauerstoffniveaus veranlassen zu können. Denkbar wäre dabei, dass das gesamte Inertisierungsverfahren mitsamt dem Detektor zum Ermitteln der Brandkenngröße sowie mitsamt einer Steuerung zur Auswertung der von dem Detektor abgegebenen Signale voll automatisch oder zumindest teilweise automatisch abläuft, um somit ein möglichst autarkes und in gewisser Weise intelligentes Inertisierungsverfahren zur Minderung des Risikos und zum Löschen von Bränden in dem Schutzraum bereitzustellen.

In einer besonders bevorzugten Realisierung der zuletzt genannten Ausführungsform, bei welcher im Schutzraum zumindest eine Brandkenngröße gemessen wird, um zu ermitteln, ob in dem Schutzraum ein Brand vorliegt, ist vorgesehen, dass dieses Ermitteln, ob in dem Schutzraum ein Brand vorliegt, in Abhängigkeit von einer Vielzahl von Messwerten der Brandkenngröße und/oder in Abhängigkeit von einer Vielzahl von unterschiedlichen Schwellwerten der in dem Schutzraum gemessenen Brandkenngrößen erfolgt. Hiermit wird der Ausfallsicherheit des Systems Sorge getragen. Insbesondere wäre es denkbar, dass von dem System erst dann ein Brand gemeldet wird, wenn mit mehreren verschiedenen Sensoren Brandkenngrößen erfasst werden. Ferner ist denkbar, dass die zumindest eine Brandkenngröße quantitativ gemessen wird, wobei das Absenken des Sauerstoffgehaltes auf das erste und/oder das zweite Absenkungsniveau in Abhängigkeit von dem quantitativen Messwert der Brandkenngröße erfolgt. Gleiches gilt selbstverständlich auch für das Absenken des Sauerstoffgehaltes auf das Vollinertisierungsniveau.

In diesem Zusammenhang ist besonders bevorzugt vorgesehen, dass die zumindest eine Brandkenngröße quantitativ gemessen wird, und dass ferner die Dauer des Haltens des Sauerstoffgehaltes auf dem ersten und/oder zweiten Absenkungsniveau in Abhängigkeit von dem Messwert bzw. den Messwerten der Brandkenngröße(n) erfolgt. Damit kann die zum Einsatz kommende Inertgas-Löschtechnik sehr genau an den Einzelfall angepasst werden. Insbesondere wird somit ermöglicht, dass im Falle eines Brandes die Menge des in den Schutzraum zusätzlich einzuleitenden und zur Brandbekämpfung zu verwendenden Inertgases sehr genau an das Ausmaß und die Art des Brandes angepasst werden kann.

Um zu erreichen, dass bei dem erfindungsgemäßen Inertisierungsverfahren der Sauerstoffgehalt auf dem Grundinertisierungsniveau, dem ersten Absenkungsniveau, dem zweiten Absenkungsniveau und/oder dem Vollinertisierungsniveau gehalten werden kann, ist bevorzugt vorgesehen, dass im Schutzraum, vorzugsweise kontinuierlich, der Sauerstoffgehalt gemessen wird, wobei in Abhängigkeit von dem gemessenen Sauerstoffgehalt Inertgas in den Schutzraum geregelt eingeleitet wird. Zusätzlich hierzu oder als Alternative zu der geregelten Einleitung von Inertgas wäre es aber auch denkbar, dass in Abhängigkeit von dem gemessenen Sauerstoffgehalt Sauerstoff, beispielsweise in Gestalt von Frischluft, eingeleitet wird, um das Inertisierungsniveau beizubehalten.

Selbstverständlich ist hier aber auch denkbar, dass im Schutzraum nicht der Sauerstoffgehalt gemessen wird, um das Halten des eingestellten Inertisierungsniveaus zu ermöglichen, sondern dass im Schutzraum die Konzentration des darin enthaltenen Inertgases, wie beispielsweise Stickstoff oder Kohlendioxid, mit einem entsprechenden Detektor erfasst wird. Auch wäre es denkbar, zusätzlich zu der Messung des Sauerstoffwertes bzw. des Inertgaswertes die erforderliche Inertgasmenge, welche zum Halten des eingestellten Inertisierungsniveaus in den Schutzraum eingeleitet werden muss, mittels einer arithmetischen Berechnung zu bestimmen. Eine derartige Berechnung sollte in bevorzugter Weise unter Berücksichtigung von Schutzraum spezifischen Parametern, wie etwa der Luftwechselrate, etc. erfolgen.

Im folgenden wird eine bevorzugte Ausführungsform des erfindungsgemäßen Verfahrens anhand der Figuren näher erläutert.

Es zeigen:
- Fig. 1A: der zeitliche Verlauf der Sauerstoffkonzentration in einem Schutzraum bei Anwendung einer bevorzugten Ausführungsform des erfindungsgemäßen Inertisierungsverfahrens;
- Fig. 1B: der zeitliche Verlauf eines quantitativen Messwertes der Brandkenngröße bzw. des Rauchpegels im Schutzraum, in welchem die Sauerstoffkonzentration gemäß dem in Fig. 1A gezeigten Kurvenverlauf mit Hilfe der bevorzugten Ausführungsform des erfindungsgemäßen Inertisierungsverfahrens abgesenkt wird;
- Fig. 2A: der zeitliche Verlauf der Sauerstoffkonzentration in einem Schutzraum bei der Durchführung einer bevorzugten Ausführungsform des erfindungsgemäßen Inertisierungsverfahrens, wobei nach Ablauf der ersten vorgegebenen Zeit der Brand erloschen ist;
- Fig. 2B: der zeitliche Verlauf des quantitativen Messwertes der Brandkenngröße bzw. des Rauchpegels in dem Schutzraum gemäß Fig. 2A.
- Fig. 3A: der zeitliche Verlauf der Sauerstoffkonzentration in einem Schutzraum bei der Durchführung einer bevorzugten Ausführungsform des erfindungsgemäßen Inertisierungsverfahrens, wobei nach Ablauf der ersten vorgegebenen Zeit der Brand nicht vollständig erloschen ist; und
- Fig. 3B: der zeitliche Verlauf des quantitativen Messwertes der Brandkenngröße bzw. des Rauchpegels in dem Schutzraum gemäß Fig. 3A.

Fig. 1A und Fig. 1B zeigen jeweils die Sauerstoffkonzentration und den quantitativen Messwert der Brandkenngröße bzw. den Rauchpegel in einem Schutzraum, bei welchem eine bevorzugte Ausführungsform des erfindungsgemäßen Inertisierungsverfahrens angewandt wird. Dabei ist dargestellt, dass bis zum Zeitpunkt t0 im Schutzraum die Sauerstoffkonzentration auf einem Grundinertisierungsniveau abgesenkt und kontinuierlich gehalten wird. Das Grundinertisierungsniveau entspricht bei diesem bevorzugten Beispiel einer Konzentration von 17,0 Vol.-% Sauerstoff in der Raumluft des zu überwachenden Schutzraumes.

Das kontinuierliche Halten des Sauerstoffgehaltes in dem Schutzraum auf dem Grundinertisierungsniveau bis zum Zeitpunkt t0 erfolgt vorzugsweise durch kontinuierliches Messen der Sauerstoffkonzentration in dem Schutzraum und durch ein geregeltes Einleiten von Inertgas bzw. Frischluft in den Schutzraum. Wie bereits erwähnt, ist unter dem Begriff "Halten der Sauerstoffkonzentration auf einem bestimmten Inertisierungsniveau" hierin das Halten der Sauerstoffkonzentration innerhalb eines gewissen Regelbereichs zu verstehen, das heißt innerhalb eines Bereiches, der durch einen oberen und einen unteren Schwellenwert definiert wird. Die maximale Amplitude der Sauerstoffkonzentration in diesem Regelbereich ist vorab einstellbar und beträgt beispielsweise 0,1 bis 0,4 Vol.-%.

Bei den in den Figuren dargestellten Konzentrationsverläufen stellt immer das entsprechende Inertisierungsniveau den unteren Schwellenwert des Regelbereiches dar. Dies muss selbstverständlich nicht grundsätzlich der Fall sein. Beispielsweise ist auch denkbar, dass das entsprechende Inertisierungsniveau den oberen Schwellenbereich bzw. den mittleren Bereich, das heißt den Wert zwischen dem oberen und dem unteren Schwellenbereich, festlegt.

In dem in Fig. 1A dargestellten Szenario wird zum Zeitpunkt t0 ein Feueralarm von einem (nicht dargestellten) Brandkenngrößen-Detektor an eine Steuerung abgegeben, welche die Durchführung des erfindungsgemäßen Inertisierungsverfahrens auf einer Inertgasanlage steuert. Im einzelnen hat zu diesem Zeitpunkt t0 der Rauchpegel bzw. der quantitative Messwert der Brandkenngröße, der von dem Brandkenngrößen-Detektor kontinuierlich oder zu vorgegebenen Zeiten erfasst wird, einen ersten Schwellenwert (Alarmschwelle 1) überschritten, wie es der Fig. 1B zu entnehmen ist. Als Reaktion auf diesen Feueralarm wird der Sauerstoffgehalt in dem Schutzraum von dem Grundinertisierungsniveau auf das erstes Absenkungsniveau weiter abgesenkt. Das erste Absenkungsniveau (Absenkungsniveau 1) entspricht bei dem dargestellten Kurvenverlauf einer Sauerstoffkonzentration von 15,9 Vol.-%. Wie dem zeitlichen Verlauf der Fig. 1A zu entnehmen ist, erfolgt das Absenken des Sauerstoffgehaltes auf das erste Absenkungsniveau innerhalb einer möglichst kurzen Zeit. Dies wird durch ein rasches Einleiten einer vorab festgelegten Inertgasmenge ermöglicht. Somit ist kurz nach Alarmierung des Feueralarms die Sauerstoffkonzentration in dem Schutzraum auf das Absenkungsniveau 1 abgesenkt.

Anschließend wird die Sauerstoffkonzentration auf diesem ersten Absenkungsniveau für eine erste vorgegebene Zeit ΔT1 gehalten. Zeitgleich wird mit dem Brandkenngrößendetektor kontinuierlich der quantitative Wert der zumindest einen Brandkenngröße in der Raumluft des Schutzraumes bestimmt. In dem dargestellten Szenario steigt der quantitative Wert der Brandkenngröße in der Raumluft des Schutzraumes stetig an, und zwar trotz der Absenkung des Sauerstoffgehaltes auf das erste Absenkungsniveau. Dies ist ein Indiz dafür, dass trotz des weiter reduzierten Sauerstoffgehaltes der Brand in dem Schutzraum nicht erloschen ist.

Wenn, was bei den in den Figuren 1A und 1B gezeigten Szenario der Fall ist, nach Ablauf der ersten vorgegebenen Zeit ΔT1 der quantitative Messwert der Brandkenngröße eine zweite vorgegebene Alarmschwelle überschreitet, wird davon ausgegangen, dass das Feuer noch nicht erloschen ist, so dass der zum Zeitpunkt t0 abgegebene Feueralarm noch einmal bestätigt wird. Die Bestätigung des Feueralarms zum Zeitpunkt t1 bewirkt, dass die Sauerstoffkonzentration in dem Schutzraum von dem ersten Absenkungsniveau (in Höhe von beispielsweise 15,9 Vol.-% Sauerstoff) weiter auf das zweite Absenkungsniveau rasch abgesenkt wird. Dies erfolgt wieder durch zügiges Einleiten einer bestimmten Menge Inertgas, so dass unmittelbar nach der Bestätigung des Feueralarms zum Zeitpunkt t1 die Sauerstoffkonzentration das zweite Absenkungsniveau in Höhe von beispielsweise 13,8 Vol.-% Sauerstoff erreicht hat.

Auf diesem zweiten Absenkungsniveau wird der Sauerstoffgehalt in dem Schutzraum für eine zweite vorgegebene Zeit ΔT2 gehalten. Dies erfolgt wiederum durch geregeltes Nachführen von Inertgas bzw. durch gesteuertes Einleiten von Frischluft.

Dem Kurvenverlauf der Fig. 1B ist allerdings zu entnehmen, dass auch das erneute Einleiten von Inertgas zum Einstellen des zweiten Absenkungsniveaus nicht zu einer vollständigen Eindämmung des im Schutzraum ausgebrochenen Feuers geführt hat. Der quantitative Messwert der Brandkenngröße zeigt zwar in diesem Zeitfenster ΔT2 zunächst eine Stagnation, was bedeutet, dass das Ausbreiten des Brandes in dem Schutzraum zumindest unterdrückt werden konnte, allerdings steigt nach einer gewissen Zeit der Rauchpegel bzw. der quantitative Messwert der Brandkenngröße erneut an und überschreitet sogar die Alarmschwelle 3, bei welcher ein Hauptalarm ausgelöst wird. Das Überschreiten der Alarmschwelle 3 erfolgt bei dem in Fig. 1B dargestellten Szenario bereit vor dem Zeitpunkt t2.

Nach Ablauf der zweiten vorgegebenen Zeit ΔT2, das heißt zum Zeitpunkt t2, wird bei dem erfindungsgemäßen Inertisierungsverfahren ermittelt, ob der aktuelle quantitative Messwert der Brandkenngröße oberhalb der dritten Alarmschwelle (Alarmschwelle 3) liegt. Wenn dies wie beispielsweise beim Szenario in Fig. 1B der Fall ist, wird der Feueralarm bestätigt, was bedeutet, dass der im Schutzraum ausgebrochene Brand trotz der Reduzierung der Sauerstoffkonzentration auf das zweite Absenkungsniveau noch nicht erloschen ist.

Die erneute Bestätigung des Feueralarms zum Zeitpunkt t2 bewirkt, dass in dem Schutzraum nun der Sauerstoffgehalt von dem zweiten Absenkungsniveau weiter auf das Vollinertisierungsniveau abgesenkt wird, was wiederum durch rasches Einleiten einer entsprechenden Inertgasmenge erfolgt. Diese entsprechende Inertgasmenge kann vorab in Abhängigkeit der Raumparameter des Schutzraumes, wie beispielsweise der Brandlast und der Größe des Raumes sowie der Dichtigkeit und der Luftwechselrate des Raumes, festgelegt werden. Dem Kurvenverlauf der Fig. 1A ist zu entnehmen, dass unmittelbar nach dem Zeitpunkt t2, das heißt unmittelbar nach der erneuten Bestätigung des Feueralarms, die Sauerstoffkonzentration das vorab festgelegte Vollinertisierungsniveau erreicht hat.

Das Vollinertisierungsniveau ist derart ausgelegt, dass es einer Sauerstoffkonzentration entspricht, die unterhalb der Entzündungsgrenze der im Schutzraum vorhandenen Materialien (Brandlast) liegt. Mit dem Einstellen des Vollinertisierungsniveaus im Schutzraum wird somit der Brand durch Sauerstoffentzug vollständig gelöscht, während gleichzeitig ein Wiederentzünden der Materialien im Schutzraum wirksam verhindert wird.

Dem Kurvenverlauf der Fig. 1B ist zu entnehmen, dass nach Einstellung des Vollinertisierungsniveaus (zum Zeitpunkt t2) der quantitative Messwert der Brandkenngröße kontinuierlich abnimmt, was bedeutet, dass das Feuer gelöscht wird bzw. erloschen ist. Das Vollinertisierungsniveau sollte zumindest so lange gehalten werden, bis sich die Temperatur im Schutzraum unterhalb der kritischen Entzündungsgrenze des Materials gesenkt hat. Denkbar wäre allerdings auch, dass das Vollinertisierungsniveau so lange gehalten wird, bis Einsatzkräfte eingetroffen sind und bis mittels einer beispielsweise manuellen Freigabe die Inertgaslöschanlage, welche nach dem erfindungsgemäßen Inertisierungsverfahren arbeitet, aus ihrem automatischen Feuerlöschmodus genommen ist.

Bei der Durchführung des erfindungsgemäßen Inertisierungsverfahrens, wie es beispielhaft anhand der Figuren 1A und 1B gezeigt ist, wird somit das Vollinertisierungsniveau über zwei Zwischenstufen, nämlich dem ersten und dem zweiten Absenkungsniveau eingestellt. Anders ausgedrückt bedeutet dies, dass bei dem erfindungsgemäßen Verfahren die zur wirksamen Brandlöschung erforderliche Inertgasmenge nur in Teilmengen freigegeben wird, so dass in dem Schutzraum auf Druckentlastungsöffnungen ganz verzichtet werden kann, oder dass in dem Schutzraum nur noch wesentlich kleiner dimensionierte Druckentlastungsöffnungen vorgesehen sein müssen.

In den Figuren 2A und 2B ist ein anderes Szenario dargestellt, bei welchem nach Ablauf der ersten vorgegebenen Zeit ΔT1 der Brand in dem Schutzraum bereits erloschen ist. Dem Kurvenverlauf der Fig. 2B ist insbesondere zu entnehmen, dass nach Auslösung des Feueralarms zum Zeitpunkt t0 der quantitative Messwert der Brandkenngröße zunächst stagniert und dann kontinuierlich abnimmt, was ein Indiz dafür ist, dass der Brand im Schutzraum erloschen ist.

Zum Zeitpunkt t1, das heißt nach Ablauf der ersten vorgegebenen Zeit ΔT1, liegt somit der quantitative Messwert der Brandkenngröße (vgl. Fig. 2B) unterhalb der ersten Alarmschwelle, so dass zum Zeitpunkt t1 der Feueralarm nicht bestätigt wird. Dadurch, dass zum Zeitpunkt t1 der Feueralarm unbestätigt geblieben ist, kann die Sauerstoffkonzentration in dem Schutzraum erneut auf das Grundinertisierungsniveau angehoben werden, da der Brand im Schutzraum erloschen ist. Dies kann beispielsweise durch geregeltes Einleiten von Frischluft erfolgen.

Bei dem Inertisierungsverfahren gemäß der vorliegenden Erfindung ist vorgesehen, dass die Anhebung der Sauerstoffkonzentration in dem Schutzraum auf das Grundinertisierungsniveau bei unbestätigtem Feueralarm entweder automatisch, beispielsweise von der Inertisierungsanlage initiiert wird, mit der das erfindungsgemäße Inertisierungsverfahren durchgeführt wird. Alternativ hierzu wäre es aber auch denkbar, dass die Anhebung der Sauerstoffkonzentration auf das Grundinertisierungsniveau auch bei unbestätigtem Feueralarm nur mit einer zusätzlichen (unabhängigen) Freigabe erfolgen darf. Diese unabhängige zusätzliche Freigabe kann beispielsweise eine manuelle Freigabe von Einsatzkräften sein. Denkbar wäre aber auch, ein paralleles und zur Inertisierungsanlage vollkommen autarkes System zu verwenden, um zu ermitteln, ob der in dem Schutzraum zum Zeitpunkt t0 detektierte Brand tatsächlich erloschen ist, und ob ein Wiederentzünden des Brandes ausgeschlossen werden darf.

In den Figuren 3A und 3B ist ein weiteres Szenario dargestellt, bei welchem nach dem Absenken der Sauerstoffkonzentration in dem Schutzraum auf das erste Absenkungsniveau zum Zeitpunkt t0 und nach dem Halten der Sauerstoffkonzentration auf dem ersten Absenkungsniveau für die erste vorgegebene Zeit ΔT1 der im Schutzraum ausgebrochene Brand nicht vollständig erloschen ist, was sich dadurch bemerkbar macht, dass der quantitative Messwert der Brandkenngröße in dem Zeitfenster ΔT1 nicht kontinuierlich abnimmt, sondern stagniert bzw. sogar teilweise leicht zunimmt. Im Unterschied zu den zuvor beschriebenen Szenarien handelt es sich hierbei allerdings um einen Brand, der nur teilweise gelöscht bzw. in einen Schwellbrand übergegangen ist. Der Brand ist allerdings nicht groß genug, dass zum Zeitpunkt t1, das heißt nach Ablauf der ersten vorgegebenen Zeit ΔT1, der quantitative Messwert der Brandkenngröße die zweite Alarmschwelle, welche zur Bestätigung des Feueralarms dient, überschritten wird.

In diesem Fall ist bei der bevorzugten Ausführungsform des erfindungsgemäßen Inertisierungsverfahrens vorgesehen, dass das erste Absenkungsniveau erneut für eine erste vorgegebene Zeit ΔT1 gehalten wird, um anschließend, das heißt zum Zeitpunkt t2, eine Aussage über den Brand-Zustand des Schutzraumes treffen zu können. Wenn zum Zeitpunkt t2, das heißt nach dem zweiten Ablauf der ersten vorgegebenen Zeit, der quantitative Messwert der Brandkenngröße nach wie vor über der ersten Alarmschwelle liegt, ist bei dieser dargestellten Ausführungsform vorgesehen, dass die Sauerstoffkonzentration von dem ersten Absenkungsniveau auf das zweite Absenkungsniveau weiter abgesenkt wird, wie es der Fig. 3A zu entnehmen ist.

Denkbar wäre allerdings auch, dass das erste Absenkungsniveau wiederum für eine weitere erste vorgegebene Zeit ΔT1 gehalten wird, und dass anschließend eine Entscheidung hinsichtlich der weiteren Vorgehensweise getroffen wird.

Wie bereits zuvor beschrieben, ist die erste und die zweite vorgegebene Zeit ΔT1 und ΔT2 anwendungsspezifisch gewählt. Des weiteren sei darauf hingewiesen, dass die Sauerstoffkonzentrationen, die bei den dargestellten Ausführungsbeispielen den jeweiligen Inertisierungsniveaus entsprechen, selbstverständlich nur exemplarisch sind. Ferner sei angemerkt, dass die im Hinblick auf das erste Absenkungsniveau zuvor beschriebenen Entscheidungskriterien und Szenarien selbstverständlich auch im Hinblick auf das zweite Absenkungsniveau in analoger Weise anwendbar sind.

An dieser Stelle sei darauf hingewiesen, dass beispielsweise die in der deutschen Patentschrift DE 198 11 851 C2 beschriebene Inertisierungsanlage zur Ausführung des erfindungsgemäßen Inertisierungsverfahrens verwendet werden kann.

Das erfindungsgemäße Verfahren setzt die regelmäßige oder kontinuierliche Überwachung des Sauerstoffgehaltes und des Brandkenngrößengehaltes im Zielraum voraus. Hierzu wird über entsprechende Sensoren regelmäßig bzw. permanent die Sauerstoffkonzentration bzw. die Inertgaskonzentration und der quantitative Wert der Brandkenngröße bzw. die Konzentration des Rauchpegels im Zielraum ermittelt und einer Steuerung einer Inertgasfeuerlöschanlage zugeführt, die in Erwiderung hierauf die Löschmittelzufuhr bzw. die Frischluftzufuhr in den Zielraum steuert.

Obwohl zuvor das erfindungsgemäße Verfahren mit zwei Zwischenstufen (erstes und zweites Absenkungsniveau) beschrieben wurde, ist es selbstverständlich auch möglich, dass das erfindungsgemäße Verfahren mehr als zwei Zwischenstufen aufweist, um eine noch bessere Anpassung des Verfahrens an den Schutzraum zu ermöglichen.

## Patentansprüche

1. Inertisierungsverfahren zur Minderung des Risikos und zum Löschen von Bränden in einem Schutzraum, mit folgenden Verfahrensschritten:
a) der Sauerstoffgehalt in dem Schutzraum wird auf ein bestimmtes Grundinertisierungsniveau abgesenkt;
b) der Sauerstoffgehaltes in dem Schutzraum wird auf dem Grundinertisierungsniveau kontinuierlich gehalten;
**gekennzeichnet durch**
die folgenden weiteren Verfahrensschritte:
c) im Schutzraum wird kontinuierlich oder zu vorgegebenen Zeiten oder in Abhängigkeit von bestimmten vorgegebenen Ereignissen zumindest eine Brandkenngröße gemessen, um zu ermitteln, ob oder ob nicht in dem Schutzraum ein Brand vorliegt;
d) im Falle eines Brandes in dem Schutzraum wird der Sauerstoffgehalt in dem Schutzraum von dem Grundinertisierungsniveau auf ein erstes Absenkungsniveau weiter abgesenkt;
e) der Sauerstoffgehalt in dem Schutzraum wird für eine erste vorgegebene Zeit auf dem ersten Absenkungsniveau kontinuierlich gehalten; und
f) der Sauerstoffgehalt in dem Schutzraum wird von dem ersten Absenkungsniveau weiter auf ein Vollinertisierungsniveau abgesenkt, wenn der Brand nach Ablauf der ersten vorgegebenen Zeit noch nicht erloschen ist.

2. Inertisierungsverfahren nach Anspruch 1, wobei der Sauerstoffgehalt in dem Schutzraum von dem ersten Absenkungsniveau zunächst auf ein von dem Vollinertisierungsniveau verschiedenes, zweites Absenkungsniveau weiter abgesenkt und auf dem zweiten Absenkungsniveau kontinuierlich für eine zweite vorgegebene Zeit gehalten wird, wenn der Brand nach Ablauf der ersten vorgegebenen Zeit noch nicht erlöschen ist, und wobei anschließend der Sauerstoffgehalt in dem Schutzraum von dem zweiten Absenkungsniveau weiter auf das Vollinertisierungsniveau abgesenkt wird, wenn der Brand auch nach Ablauf der zweiten vorgegebenen Zeit noch nicht erloschen ist.

3. Inertisierungsverfahren nach Anspruch 1 oder 2, wobei in dem Schutzraum zumindest so lange das Vollinertisierungsniveau kontinuierlich gehalten wird, bis der Brand in dem Schutzraum erloschen ist.

4. Inertisierungsverfahren nach einem der vorhergehenden Ansprüche, wobei nach Ablauf der ersten oder der zweiten vorgegebenen Zeit der Sauerstoffgehalt in dem Schutzraum wieder auf das Grundinertisierungsniveau abgehoben wird, wenn nach Ablauf der ersten oder der zweiten vorgegebenen Zeit der Brand in dem Schutzraum erloschen ist.

5. Inertisierungsverfahren nach Anspruch 4, wobei das Anheben des Sauerstoffgehalts in dem Schutzraum auf das Grundinertisierungsniveau nach Ablauf der ersten oder der zweiten vorgegebene Zeit in Abhängigkeit von einer weiteren, vorzugsweise manuellen Freigabe erfolgt.

6. Inertisierungsverfahren nach einem der vorhergehenden Ansprüche, wobei:
- das Grundinertisierungsniveau einem im Vergleich zum Sauerstoffgehalt der Umgebungsluft reduzierten Sauerstoffgehalt entspricht;
- das erste Absenkungsniveau einem im Vergleich zum Sauerstoffgehalt des Grundinertisierungsniveaus weiter reduzierten Sauerstoffgehalt entspricht;
- das zweite Absenkungsniveau einem im Vergleich zum Sauerstoffgehalt des erste Absenkungsniveaus weiter reduzierten Sauerstoffgehalt entspricht; und
- das Vollinertisierungsniveau einem im Vergleich zum Sauerstoffgehalt des zweiten Absenkungsniveaus weiter reduzierten Sauerstoffgehalt entspricht.

7. Inertisierungsverfahren nach einem der vorhergehenden Ansprüche, wobei das erste Absenkungsniveau in Abhängigkeit von einem dem Entzündungsgrenzwert der im Schutzraum vorhandenen Brandlasten entsprechenden Sauerstoffgehalt gewählt ist.

8. Inertisierungsverfahren nach Anspruch 7, wobei das erste Absenkungsniveau identisch mit dem Sauerstoffgehalt ist, der dem Entzündungsgrenzwert der im Schutzraum vorhandenen Brandlasten entspricht.

9. Inertisierungsverfahren nach einem der vorhergehenden Ansprüche, wobei das zweite Absenkungsniveau in Abhängigkeit von einem dem Löschgrenzwert der im Schutzraum vorhandenen Brandlasten entsprechenden Sauerstoffgehalt gewählt ist.

10. Inertisierungsverfahren nach Anspruch 9, wobei das zweite Absenkungsniveau unterhalb des Sauerstoffgehalts liegt, der dem Löschgrenzwert der im Schutzraum vorhandenen Brandlasten entspricht.

11. Inertisierungsverfahren nach einem der vorhergehenden Ansprüche, wobei im Schutzraum, vorzugsweise kontinuierlich, zumindest eine Brandkenngröße gemessen wird, um zu ermitteln, ob in dem Schutzraum ein Brand vorliegt.

12. Inertisierungsverfahren nach einem der vorhergehenden Ansprüche, wobei im Schutzraum, vorzugsweise kontinuierlich, mehrere Brandkenngrößen gemessen werden, um das in dem Schutzraum brennende Brandgut zu ermitteln.

13. Inertisierungsverfahren nach Anspruch 12, wobei das erste und/oder das zweite Absenkungsniveau in Abhängigkeit vom Entzündungs- und/oder Löschgrenzwert des ermittelten Brandgutes gewählt werden.

14. Inertisierungsverfahren nach Anspruch 12 oder 13, wobei das Ermitteln, ob in dem Schutzraum ein Brand vorliegt, in Abhängigkeit von einer Vielzahl von Messwerten der Brandkenngröße und/oder in Abhängigkeit von einer Vielzahl von unterschiedlichen Schwellwerten der in dem Schutzraum gemessenen Brandkenngrößen erfolgt.

15. Inertisierungsverfahren nach einem der Ansprüche 12 bis 14, wobei die zumindest eine Brandkenngröße quantitativ gemessen wird, und wobei das Absenken des Sauerstoffgehaltes in dem Schutzraum auf das erste Absenkungsniveau, das zweite Absenkungsniveau und/oder das Vollinertisierungsniveau in Abhängigkeit von dem quantitativen Messwert der Brandkenngröße erfolgt.

16. Inertisierungsverfahren nach einem der Ansprüche 12 bis 15, wobei die zumindest eine Brandkenngröße quantitativ gemessen wird, und wobei die Dauer des Haltens des Sauerstoffgehaltes auf dem ersten und/oder dem zweiten Absenkungsniveau in Abhängigkeit von dem quantitativen Messwert der Brandkenngröße erfolgt.

17. Inertisierungsverfahren nach einem der vorhergehenden Ansprüche, wobei im Schutzraum, vorzugsweise kontinuierlich, der Sauerstoffgehalt gemessen wird, und wobei das Halten des Sauerstoffgehaltes auf dem Grundinertisierungsniveau, dem ersten Absenkungsniveau, dem zweiten Absenkungsniveau und/oder dem Vollinertisierungsniveau mit einer geregelten Zufuhr von Inertgas und/oder mit einer geregelten Zufuhr von Sauerstoff, beispielsweise in Gestalt von Frischluft, erfolgt.

## Claims

1. Inertization method for reducing the risk of fires and for extinguishing fires in a protected room, with the following method steps:
a) the oxygen content in the protected room is lowered to a specified basic inertization level;
b) the oxygen content in the protected room is continuously held at the basic inertization level;
**characterized by**
the following further method steps:
c) at least one fire characteristic is measured in the protected room continuously, or at predetermined times, or in dependence upon specified predetermined occurrences, in order to determine whether or not there is a fire in the protected room;
d) in the event of a fire in the protected room, the oxygen content in the protected room is further lowered from the basic inertization level to a first lowered level;
e) the oxygen content in the protected room is continuously held for a first predetermined time at the first lowered level; and
f) the oxygen content in the protected room is further lowered from the first lowered level to a full inertization level if the fire has still not gone out after expiry of the first predetermined time.

2. Inertization method according to Claim 1, wherein the oxygen content in the protected room is further lowered from the first lowered level first to a second lowered level, which is different from the full inertization level, and continuously held at the second lowered level for a second predetermined time if the fire has still not gone out after expiry of the first predetermined time, and wherein the oxygen content in the protected room is then further lowered from the second lowered level to the full inertization level if the fire has still not gone out even after expiry of the second predetermined time.

3. Inertization method according to Claim 1 or 2, wherein in the protected room the full inertization level is continuously held at least until the fire in the protected room has gone out.

4. Inertization method according to one of the preceding claims, wherein, after expiry of the first or of the second predetermined time, the oxygen content in the protected room is raised again to the basic inertization level if the fire in the protected room has gone out after expiry of the first or of the second predetermined time.

5. Inertization method according to Claim 4, wherein the raising of the oxygen content in the protected room to the basic inertization level after expiry of the first or of the second predetermined time is carried out in dependence upon a further, preferably manual, release.

6. Inertization method according to one of the preceding claims, wherein:
- the basic inertization level corresponds to an oxygen content which is reduced in comparison to the oxygen content of the ambient air;
- the first lowered level corresponds to an oxygen content which is further reduced in comparison to the oxygen content of the basic inertization level;
- the second lowered level corresponds to an oxygen content which is further reduced in comparison to the oxygen content of the first lowered level; and
- the full inertization level corresponds to an oxygen content which is further reduced in comparison to the oxygen content of the second lowered level.

7. Inertization method according to one of the preceding claims, wherein the first lowered level is selected in dependence upon an oxygen content which corresponds to the ignition limiting value of the fire loads which are present in the protected room.

8. Inertization method according to Claim 7, wherein the first lowered level is identical to the oxygen content which corresponds to the ignition limiting value of the fire loads which are present in the protected room.

9. Inertization method according to one of the preceding claims, wherein the second lowered level is selected in dependence upon an oxygen content which corresponds to the extinguishing limiting value of the fire loads which are present in the protected room.

10. Inertization method according to Claim 9, wherein the second lowered level lies below the oxygen content which corresponds to the extinguishing limiting value of the fire loads which are present in the protected room.

11. Inertization method according to one of the preceding claims, wherein in the protected room at least one fire characteristic is measured, preferably continuously, in order to determine whether there is a fire in the protected room.

12. Inertization method according to one of the preceding claims, wherein in the protected room a plurality of fire characteristics are measured, preferably continuously, in order to determine the flammable material which is burning in the protected room.

13. Inertization method according to Claim 12, wherein the first and/or the second lowered level is, or are, selected in dependence upon the ignition limiting value and/or extinguishing limiting value of the determined flammable material.

14. Inertization method according to Claim 12 or 13, wherein the determining of whether there is a fire in the protected room is carried out in dependence upon a multiplicity of measured values of the fire characteristic and/or in dependence upon a multiplicity of different threshold values of the fire characteristics which are measured in the protected room.

15. Inertization method according to one of Claims 12 to 14, wherein the at least one fire characteristic is quantitatively measured, and wherein the lowering of the oxygen content in the protected room to the first lowered level, to the second lowered level and/or to the full inertization level is carried out in dependence upon the quantitative measured value of the fire characteristic.

16. Inertization method according to one of Claims 12 to 15, wherein the at least one fire characteristic is quantitatively measured, and wherein the duration of the holding of the oxygen content at the first and/or at the second lowered level is carried out in dependence upon the quantitative measured value of the fire characteristic.

17. Inertization method according to one of the preceding claims, wherein in the protected room the oxygen content is measured, preferably continuously, and wherein the holding of the oxygen content at the basic inertization level, at the first lowered level, at the second lowered level and/or at the full inertization level, is carried out by a controlled feed of inert gas and/or by a controlled feed of oxygen, for example in the form of fresh air.

## Revendications

1. Procédé d'inertisation pour la réduction du risque et l'extinction d'incendies dans un abri, comprenant les étapes de procédé suivantes :
a) la teneur en oxygène dans l'abri est abaissée à un niveau d'inertisation de base défini ;
b) la teneur en oxygène dans l'abri est maintenue en continu au niveau d'inertisation de base ;
**caractérisé par** les autres étapes de procédé suivantes :
c) au moins un paramètre caractéristique d'incendie est mesuré dans l'abri en continu ou en temps prédéfinis ou en fonction d'évènements prédéfinis donnés, pour déterminer si un incendie est présent ou non dans l'abri ;
d) en cas d'incendie dans l'abri, la teneur en oxygène dans ce dernier est encore abaissée du niveau d'inertisation de base à un premier niveau d'abaissement ;
e) la teneur en oxygène dans l'abri est maintenue en continu, pour un premier temps prédéfini, au premier niveau d'abaissement ; et
f) la teneur en oxygène dans l'abri est encore abaissée du premier niveau d'abaissement à un niveau d'inertisation total, lorsque l'incendie n'est pas encore éteint après l'écoulement du premier temps prédéfini.

2. Procédé d'inertisation suivant la revendication 1, dans lequel la teneur en oxygène dans l'abri est d'abord encore abaissée du premier niveau d'abaissement à un second niveau d'abaissement, différent du niveau d'inertisation total, et est maintenue en continu au second niveau d'abaissement pour un second temps prédéfini, lorsque l'incendie n'est pas encore éteint après l'écoulement du premier temps prédéfini, et dans lequel la teneur en oxygène dans l'abri est ensuite encore abaissée du second niveau d'abaissement au niveau d'inertisation total, lorsque l'incendie n'est pas encore éteint même après l'écoulement du second temps prédéfini.

3. Procédé d'inertisation suivant l'une des revendications 1 et 2, dans lequel le niveau d'inertisation total est maintenu en continu dans l'abri au moins jusqu'à ce que l'incendie soit éteint dans ce dernier.

4. Procédé d'inertisation suivant l'une des revendications précédentes, dans lequel, après l'écoulement du premier ou du second temps prédéfini, la teneur en oxygène dans l'abri est de nouveau relevée au niveau d'inertisation de base, lorsque l'incendie dans l'abri est éteint après l'écoulement du premier ou du second temps prédéfini.

5. Procédé d'inertisation suivant la revendication 4, dans lequel le relèvement de la teneur en oxygène dans l'abri au niveau d'inertisation de base s'effectue après l'écoulement du premier ou du second temps prédéfini en fonction d'une autre libération, de préférence manuelle.

6. Procédé d'inertisation suivant l'une des revendications précédentes, dans lequel :
- le niveau d'inertisation de base correspond à une teneur en oxygène réduite par rapport à la teneur en oxygène de l'air ambiant ;
- le premier niveau d'abaissement correspond à une teneur en oxygène encore réduite par rapport à la teneur en oxygène du niveau d'inertisation de base;
- le second niveau d'abaissement correspond à une teneur en oxygène encore réduite par rapport à la teneur en oxygène du premier niveau d'abaissement ; et
- le niveau d'inertisation total correspond à une teneur en oxygène encore réduite par rapport à la teneur en oxygène du second niveau d'abaissement.

7. Procédé d'inertisation suivant l'une des revendications précédentes, dans lequel le premier niveau d'abaissement est choisi en fonction d'une teneur en oxygène correspondante au seuil d'inflammation des charges calorifiques présentes dans l'abri.

8. Procédé d'inertisation suivant la revendication 7, dans lequel le premier niveau d'abaissement est identique à la teneur en oxygène, qui correspond au seuil d'inflammation des charges calorifiques présentes dans l'abri.

9. Procédé d'inertisation suivant l'une des revendications précédentes, dans lequel le second niveau d'abaissement est choisi en fonction d'une teneur en oxygène correspondante au seuil d'extinction des charges calorifiques présentes dans l'abri.

10. Procédé d'inertisation suivant la revendication 9, dans lequel le second niveau d'abaissement se situe au-dessous de la teneur en oxygène, qui correspond au seuil d'extinction des charges calorifiques présentes dans l'abri.

11. Procédé d'inertisation suivant l'une des revendications précédentes, dans lequel au moins un paramètre caractéristique d'incendie est mesuré dans l'abri, de préférence en continu, pour déterminer la présence d'un incendie dans l'abri.

12. Procédé d'inertisation suivant l'une des revendications précédentes, dans lequel plusieurs paramètres caractéristiques d'incendie sont mesurés dans l'abri, de préférence en continu, pour déterminer le produit incendiaire brûlant dans l'abri.

13. Procédé d'inertisation suivant la revendication 12, dans lequel le premier et/ou le second niveau d'abaissement sont choisis en fonction du seuil d'inflammation et/ou d'extinction du produit incendiaire déterminé.

14. Procédé d'inertisation suivant l'une des revendications 12 et 13, dans lequel la détermination de la présence d'un incendie dans l'abri s'effectue en fonction d'une multiplicité de valeurs de mesure du paramètre caractéristique d'incendie et/ou en fonction d'une multiplicité de valeurs de seuil différentes des paramètres caractéristiques d'incendie mesurés dans l'abri.

15. Procédé d'inertisation suivant l'une des revendications 12 à 14, dans lequel le au moins un paramètre caractéristique d'incendie est mesuré quantitativement, et dans lequel l'abaissement de la teneur en oxygène dans l'abri au premier niveau d'abaissement, au second niveau d'abaissement et/ou au niveau d'inertisation total s'effectue en fonction de la valeur de mesure quantitative du paramètre caractéristique d'incendie.

16. Procédé d'inertisation suivant l'une des revendications 12 à 15, dans lequel le au moins un paramètre caractéristique d'incendie est mesuré quantitativement, et dans lequel la durée de maintien de la teneur en oxygène au premier et/ou au second niveau d'abaissement s'effectue en fonction de la valeur de mesure quantitative du paramètre caractéristique d'incendie.

17. Procédé d'inertisation suivant l'une des revendications précédentes, dans lequel la teneur en oxygène est mesurée dans l'abri, de préférence en continu, et dans lequel le maintien de la teneur en oxygène au niveau d'inertisation de base, au premier niveau d'abaissement, au second niveau d'abaissement et/ou au niveau d'inertisation total s'effectue par une arrivée réglée de gaz inerte et/ou par une arrivée réglée d'oxygène, par exemple d'air frais.
